# FASCICULE DE BREVET EUROPEEN

(11) **EP 4 178 693 B1**
(45) Date de publication et mention de la délivrance du brevet: **17.04.2024**
(21) Numéro de dépôt: 21740499.5
(22) Date de dépôt: 07.07.2021
(51) Int. Cl.: A63B 69/00, A63B 63/00, A63B 71/00, A63B 47/00

(54) **DISPOSITIF MODULAIRE D'ENTRAINEMENT ET/OU DE RÉÉDUCATION POUR FOOTBALLEUR**
MODULARE VORRICHTUNG FÜR FUSSBALLTRAINING UND/ODER -REHABILITATION
MODULAR DEVICE FOR FOOTBALL TRAINING AND/OR REHABILITATION

(30) Priorité: 10.07.2020 FR 2007320
(43) Date de publication de la demande: 17.05.2023
(73) Titulaire: Szczepaniak, Robert, 82350 Albias (FR)
(72) Inventeur: Szczepaniak, Robert, 82350 Albias (FR)
(74) Mandataire: Bringer IP
(86) Numéro de dépôt international: PCT/EP2021/068860
(87) Numéro de publication internationale: WO 2022/008604

(56) Documents cités:
- WO-A1-2018/011784
- DE-A1-102010 049 956
- DE-U1-202014 000 051
- GB-A- 2 543 564
- US-A1- 2009 069 125

## Description

### Domaine technique de l'invention

L'invention concerne un dispositif modulaire d'entrainement et/ou de rééducation pour footballeur.

### Arrière-plan technologique

Les fondamentaux techniques du football peuvent se résumer en la maitrise du ballon, la conduite de balle, la passe et le tir. La maitrise du ballon est probablement l'aspect le plus important dans le cadre d'un apprentissage dans la mesure où cela conditionne l'aptitude du footballeur à exécuter des gestes techniques et à coordonner ses mouvements dans toutes les situations du jeu.

Pour développer cette aptitude de maitrise du ballon et de toucher de balle, il est nécessaire de répéter les gestes de contact du ballon. Ainsi, les footballeurs de tout niveau enchainent régulièrement des ateliers de passe, de contrôle, de jongle, etc. pour développer cette maitrise du ballon.

En cas de reprise du football suite à une blessure notamment, il est souvent nécessaire de faire des gammes de passe, de contrôle, etc. pour retrouver le contact et la maitrise du ballon.

Il est aussi possible de développer ou rééduquer cette maitrise tout seul contre un mur par exemple en utilisant ce mur comme un partenaire qui renvoie systématiquement la balle avec une direction et intensité directement proportionnelle à celles imprimées par le joueur.

L'un des inconvénients de cette solution est d'une part de nécessiter un mur, qui par essence ne peut pas être déplacé, et d'autre part d'être contraint par les dimensions immuables du mur.

L'inventeur a cherché à développer un dispositif qui permette d'accélérer la reprise du football suite à une blessure et à améliorer la dextérité du footballeur en lui permettant notamment de tenir une cadence élevée de contact avec le ballon dans un espace réduit.

### Objectifs de l'invention

Ainsi, l'invention vise à fournir un dispositif d'entrainement et/ou de rééducation pour footballeur qui permette d'améliorer ou d'entretenir la maitrise du ballon.

L'invention vise aussi à fournir, dans au moins un mode de réalisation, un dispositif qui permette à un footballeur de tenir une cadence élevée de frappe, d'amortie et/ou de contrôle.

L'invention vise aussi à fournir, dans au moins un mode de réalisation, un dispositif qui puisse être utilisé simultanément par deux, trois ou quatre joueurs.

L'invention vise aussi à fournir, dans au moins un mode de réalisation, un dispositif qui puisse être portable par une seule personne.

L'invention vise aussi à fournir, dans au moins un mode de réalisation, un dispositif modulaire qui permette d'adapter la surface de jeu et de contact aux besoins.

L'invention vise aussi à fournir, dans au moins un mode de réalisation, un dispositif qui permette de travailler différents aspects de la maitrise du ballon.

### Exposé de l'invention

Pour ce faire, l'invention concerne un dispositif modulaire d'entrainement et/ou de rééducation pour footballeur comprenant :
- une pluralité de panneaux reliés les uns aux autres de manière à former un solide parallélépipédique creux,
- au moins une ouverture ménagée dans au moins un panneau de ladite pluralité de panneaux, dit panneau de manutention, formant une poignée de préhension du dispositif modulaire permettant sa saisie et son déplacement,
- quatre panneaux pleins de ladite pluralité de panneaux, dit panneaux de frappe, formant chacun une surface de renvoi contre laquelle un footballeur peut enchainer des frappes de balle, lesdits quatre panneaux de frappe étant adjacents les uns aux autres de manière à former quatre surfaces de renvoi pour quatre footballeurs s'exerçant simultanément.

Un dispositif selon l'invention peut donc être aisément porté et déplacé par un utilisateur par l'intermédiaire de la poigné de préhension formée dans le panneau de manutention. En outre, le solide parallélépipédique formé par la pluralité de panneaux est creux, ce qui facilite son transport. Il est donc possible de déplacer le dispositif d'entrainement et/ou de rééducation pour footballeur et de l'agencer sur n'importe quelle surface plane pour pouvoir l'utiliser.

Le solide parallélépipédique étant creux, l'ouverture de préhension forme également un accès à l'intérieur du solide parallélépipédique, par exemple pour y loger des équipements (chaussures de football, chasubles, plots d'entrainement, etc.). Selon les dimensions de l'ouverture, un ou plusieurs ballons de football peuvent également être logés dans le dispositif par l'ouverture.

Le dispositif selon l'invention comprend en outre des panneaux de frappe définissant une surface de renvoi contre laquelle un footballeur peut enchainer des frappes de balle.

Un dispositif selon l'invention permet d'organiser un certain nombre d'ateliers d'entrainement. Par exemple, le dispositif selon l'invention permet d'organiser un atelier d'entrainement visant à tenir une cadence élevée de répétition de frappes de balle, d'amorties et/ou de contrôles de balle. Un footballeur peut effectuer, grâce au dispositif selon l'invention, de l'ordre de 150 touches par minute. Aussi, pour un entrainement de 10 minutes, le footballeur peut effectuer 1500 touches, ce qui nécessite plusieurs heures de pratique en présence d'un partenaire d'entrainement. Un dispositif selon l'invention permet donc d'améliorer et/ou de récupérer sa technique en un laps de temps réduit par rapport à un entrainement plus classique avec un partenaire d'entrainement.

En outre, un dispositif selon l'invention permet d'enchainer une frappe de balle suivie d'un contrôle ou d'une amortie en une fraction de seconde alors que ces deux actions sont des gestes antagonistes du footballeur. Le dispositif selon l'invention permet donc au footballeur de développer sa maîtrise des gestes de base du football et de développer des réflexes quasi instantanés.

Un dispositif selon l'invention permet également d'organiser un atelier de jonglage au sol, en s'appuyant régulièrement sur le panneau de frappe, ou un atelier de jongle horizontal.

Un dispositif selon l'invention permet d'améliorer l'équilibre du footballeur, ses réflexes et sa vivacité.

Un dispositif selon l'invention permet également d'améliorer la sensibilité tactile du pied, le touché de balle, le dosage et la frappe de balle.

Un dispositif selon l'invention permet à un joueur d'évoluer dans un espace réduit, par exemple dans un espace de 2 mètres carrés, selon les dimensions du parallélépipède creux formés par les panneaux.

Un joueur peut aussi utiliser le dispositif selon l'invention à une distance de 50 centimètres à 20 mètres, voire plus, selon les gestes techniques qu'il souhaite exercer. Le dispositif permet donc de travailler à la fois le petit jeu et le jeu longue distance et la précision.

Selon l'invention, le dispositif comprend quatre panneaux de frappe adjacents les uns aux autres de manière à former quatre surfaces de renvoi pour quatre footballeurs distincts et pouvant s'exercer simultanément.

Un dispositif selon l'invention permet donc son utilisation par quatre joueurs simultanément, chaque joueur utilisant l'un des quatre panneaux de frappe. En particulier, quatre joueurs peuvent évoluer sur une surface de l'ordre de 25 mètres carrés. Si l'on considère un terrain de football de l'ordre de 90 mètres par 70 mètres, l'utilisation de plusieurs dispositifs selon l'invention sur un tel terrain permet de faire évoluer plus de 1000 footballeurs simultanément.

Avantageusement et selon l'invention, chaque panneau de frappe comprend une paroi intérieure sur laquelle est fixé au moins un renfort destiné à rigidifier ledit panneau.

Cette variante avantageuse permet de disposer d'un dispositif d'entrainement et/ou de rééducation pour footballeur rigide et supportant des frappes de balle de forte intensité.

Avantageusement et selon l'invention, le dispositif comprend deux panneaux de manutention agencés en regard l'un de l'autre et comprenant chacun une ouverture formant une poignée de préhension du dispositif modulaire.

Cette variante avantageuse permet de disposer d'un dispositif d'entrainement présentant deux poignées de préhension sur deux faces opposées et présentant des panneaux de frappe s'étendant entre les panneaux de manutention.

Un tel dispositif peut donc être déplacé par deux personnes simultanément, chaque personne pouvant se saisir de l'une des deux poignées de préhension, ce qui facilite la manutention du dispositif en allégeant la charge supportée par chaque personne.

Avantageusement et selon l'invention, ladite ouverture de chaque panneau de manutention est circulaire, centrée sur ledit panneau et présente un diamètre supérieur au diamètre d'un ballon de football de manière à ce qu'un footballeur puisse utiliser cette ouverture comme une cible à atteindre.

Un dispositif selon cette variante présente une double fonction. La première fonction est de permettre le déplacement du dispositif par deux personnes simultanément, chaque personne pouvant se saisir de l'une des deux poignées de préhension, ce qui facilite la manutention du dispositif en allégeant la charge supportée par chaque personne.

La deuxième fonction est de permettre l'organisation d'un atelier de tir de précision en délimitant un passage de balle à l'intérieur du dispositif entre les deux ouvertures. Le footballeur peut alors viser une des deux ouvertures du dispositif et s'exercer à faire passer le ballon à travers le dispositif pour le faire ressortir de l'autre côté du dispositif.

Avantageusement et selon l'invention, chaque panneau de ladite pluralité de panneaux est carré de manière à former un cube creux d'entrainement et/ou de rééducation pour footballeur.

Avantageusement et selon l'invention, le dispositif comprend en outre des moyens de liaison amovible du dispositif à un autre dispositif identique pour pouvoir assembler entre eux ces dispositifs de manière à former au moins une surface de renvoi de plus grande dimension.

Selon cette variante de l'invention, plusieurs dispositifs d'entrainement et/ou de rééducation peuvent être empilés les uns sur les autres ou les uns à côté des autres pour former une surface de renvoi de plus grande dimension. Les dispositifs peuvent être assemblés les uns aux autres ou séparés les uns des autres selon les besoins.

Avantageusement et selon l'invention, lesdits moyens de liaison amovible comprennent au moins une mortaise ménagée dans un panneau de ladite pluralité de panneaux et un tenon configuré pour pouvoir s'étendre en partie dans ladite mortaise de ce panneau et dont la partie émergente est destinée à venir se loger dans la mortaise d'un panneau du dispositif à assembler.

Avantageusement et selon l'invention, chaque panneau de ladite pluralité de panneaux comprend une pluralité de mortaises associées à une pluralité de tenons de manière à permettre un assemblage du dispositif avec un autre dispositif sur chacune de ses faces.

Avantageusement et selon l'invention, chaque panneau de ladite pluralité de panneaux comprend quatre mortaises régulièrement réparties à la périphérie dudit panneau.

L'invention concerne également un dispositif d'entrainement et/ou de rééducation pour footballeur, caractérisés en combinaison par tout ou partie des caractéristiques mentionnées ci-dessus ou ci-après.

### Liste des figures

D'autres buts, caractéristiques et avantages de l'invention apparaîtront à la lecture de la description suivante donnée à titre uniquement non limitatif et qui se réfère aux figures annexées dans lesquelles :
[Fig. 1] est une vue schématique en perspective d'un dispositif selon un mode de réalisation de l'invention,
[Fig. 2] est une vue schématique en perspective d'un dispositif selon un mode de réalisation de l'invention en cours d'utilisation par un footballeur,
[Fig. 3] est une vue schématique en perspective éclatée de deux dispositifs selon un mode de réalisation de l'invention destinés à être assemblés l'un à l'autre,
[Fig. 4] est une vue schématique en perspective de deux dispositifs selon un mode de réalisation de l'invention empilés verticalement l'un sur l' autre pour former une plus grande surface de renvoi,
[Fig. 5] est une vue schématique en perspective de six dispositifs selon un mode de réalisation de l'invention assemblés les uns aux autres,
[Fig. 6] est une vue schématique d'un footballeur transportant le dispositif selon un mode de réalisation de l'invention,
[Fig. 7] est une vue schématique d'un dispositif selon un mode de réalisation de l'invention utilisé simultanément par quatre footballeurs,
[Fig. 8] est une vue schématique d'un terrain de football équipé d'une pluralité de dispositifs selon un mode de réalisation de l'invention utilisés simultanément par plusieurs footballeurs.

### Description détaillée d'un mode de réalisation de l'invention

Sur les figures, les échelles et les proportions ne sont pas strictement respectées et ce, à des fins d'illustration et de clarté. Dans toute la description détaillée qui suit en référence aux figures, sauf indication contraire, chaque élément du dispositif modulaire d'entrainement et/ou de rééducation pour footballeur est décrit tel qu'il est agencé lorsque le dispositif est agencé sur une surface plane. Cette configuration est notamment représentée sur la figure 2.

En outre, les éléments identiques, similaires ou analogues sont désignés par les mêmes références dans toutes les figures.

La figure 1 illustre un dispositif modulaire d'entrainement et/ou de rééducation pour footballeur selon un mode de réalisation de l'invention. Ce dispositif présente la forme d'un cube et comprend six panneaux.

Parmi ces six panneaux, deux panneaux, dits panneaux de manutention 20, 30, sont pourvus chacun d'une ouverture formant une poignée de préhension du dispositif. Un utilisateur peut ainsi passer sa main à travers l'ouverture et saisir la paroi qui délimite cette ouverture pour soulever le dispositif et le déplacer vers un espace d'utilisation. Cette configuration est représentée schématiquement par la figure 6.

Parmi ces six panneaux, quatre panneaux, dits panneaux de frappe 40, 50, 60, 70 sont pleins et forment chacun une surface de renvoi contre laquelle un footballeur peut enchainer des frappes de balles. Les parois intérieures des panneaux de frappe 60, 70 sont visibles sur la figure 1 à travers l'ouverture ménagée dans le panneau 20 de manutention.

Les panneaux de manutention 20, 30 sont agencés en regard l'un de l'autre et comprennent chacun une ouverture circulaire qui présente par exemple un diamètre de 30 cm. Bien entendu, d'autres formes d'ouvertures et d'autres dimensions peuvent être utilisées sans changer substantiellement l'objet de l'invention. Une ouverture circulaire de 30 cm permet non seulement de former une poignée de préhension permettant à un utilisateur de se saisir du dispositif et de le déplacer vers une zone d'utilisation, mais également de ranger des équipements de jeu (chaussures, ballons, chasubles, plots, etc.) dans le dispositif selon l'invention. Les ouvertures forment également des cibles à atteindre par un footballeur, ce qui lui permet d'exercer sa précision au tir notamment.

Les panneaux peuvent être en bois, en plastique, en résine et d'une manière générale en n'importe quel matériau permettant de lier solidairement des panneaux entre eux. De préférence, le matériau utilisé est résistant aux intempéries extérieures, notamment à la pluie.

De préférence, les matériaux et dimensions de chaque panneau sont choisis de telle manière que le poids total du dispositif soit supérieur à 10 kg pour une utilisation par de jeunes footballeurs et supérieur à 18 kg pour une utilisation par des adultes. Ces valeurs de poids permettent d'obtenir des dispositifs suffisamment stables et compatibles avec les forces de frappe développées par les utilisateurs de tels dispositifs.

Le dispositif selon le mode de réalisation de la figure 1 comprend également des renforts 62, 72 ménagés sur les parois intérieures des panneaux de frappe 60, 70. De préférence, chaque paroi intérieure de chaque panneau de frappe comprend au moins un renfort, de préférence quatre renforts ménagés à la périphérie de la paroi intérieure du panneau. Ces renforts permettent de rigidifier le panneau. Ces renforts peuvent être collés, cloués ou vissés sur les parois intérieures des panneaux de frappe. Bien entendu, d'autres moyens de renforts et/ou d'autres moyens de liaison peuvent être utilisés pour rigidifier les panneaux de frappe.

La figure 2 illustre schématiquement un footballeur 80 utilisant un dispositif selon l'invention et qui s'apprête à frapper le ballon vers la surface de frappe 40 du dispositif selon l'invention. Le footballeur 80 peut utiliser n'importe quelle surface de son pied (intérieur du pied, extérieur du pied, coup de pied, semelle) pour envoyer le ballon 82 vers la surface de frappe 40 du dispositif selon l'invention.

Selon un mode de réalisation avantageux représenté schématiquement sur la figure 3, le dispositif modulaire d'entrainement comprend en outre des tenons 92, 94, 96, 98 configurés pour coopérer avec des mortaises 22, 24, 26, 28 ménagées dans le panneau 20. Les tenons sont configurés pour émerger du panneau 20, une fois logés dans les mortaises 22, 24, 26, 28, de manière à pouvoir coopérer avec des mortaises d'un autre dispositif d'entrainement identique.

Ainsi, sur la figure 3, deux dispositifs d'entrainement 10, 100 sont représentés et destinés à être reliés entre eux par les tenons 92, 94, 96, 98.

La figure 4 illustre deux dispositifs d'entrainement 10, 100 assemblés verticalement l'un sur l'autre de manière à former une surface de renvoi verticale de plus grande dimension.

La figure 5 illustre schématiquement six dispositifs 10, 100, 200, 300, 400, 500 reliés les uns aux autres par des tenons coopérant avec des mortaises conjuguées. Tout type d'agencement est possible. En particulier et selon le mode de réalisation des figures, chaque panneau de manutention d'un dispositif peut être assemblé à un panneau de manutention ou à un panneau de frappe d'un autre dispositif. Il est donc possible, comme illustré sur la figure 5 d'alterner des surfaces de renvoie et des cibles formées par les ouvertures des panneaux de manutention, verticalement et/ou horizontalement.

Comme illustré sur la figure 3, de préférence, chaque dispositif d'entrainement 10, 100 comprend des mortaises ménagées sur chacun des panneaux de manière à pouvoir combiner entre eux les dispositifs selon les besoins. En particulier, les dispositifs peuvent être assemblés horizontalement, ou empilés verticalement les uns sur les autres ou former tout type de combinaison souhaitée.

Bien entendu, d'autres moyens de liaison des dispositifs entre eux peuvent être prévus, tels que par exemple des aimants solidarisés sur chaque paroi, des éléments de visserie, etc.

Un dispositif selon l'invention permet avantageusement d'être utilisé simultanément par plusieurs footballeurs, comme illustré schématiquement par la figure 7. Pour ce faire, le dispositif modulaire est posé au sol de telle sorte que les quatre panneaux de frappe soient verticaux. En d'autres termes, le dispositif modulaire est posé avec une ouverture vers le sol. Ainsi, quatre footballeurs peuvent simultanément s'exercer sur les quatre panneaux de frappe adjacents.

La figure 8 illustre schématiquement un terrain de football sur lequel ont été agencés une pluralité de dispositifs modulaires selon l'invention, chaque dispositif pouvant être utilisé simultanément par quatre footballeurs.

Si l'on considère que quatre joueurs peuvent évoluer sur une surface de l'ordre de 25 mètres carrés (dite ci-après zone d'entrainement), et si l'on considère un terrain de football de l'ordre de 90 mètres par 70 mètres, l'utilisation de plusieurs dispositifs selon l'invention sur un tel terrain permet de constituer près de 250 zones d'entrainement, chaque zone d'entrainement pouvant accueillir quatre footballeurs. Ainsi, un terrain de 90 mètres par 70 mètres peut, grâce à des dispositifs modulaires selon l'invention, permettre un entrainement de l'ordre de 1000 footballeurs simultanément. Bien entendu, la figure 8 est une vue schématiquement visant uniquement à représenter le principe de l'utilisation simultanée de plusieurs dispositifs par plusieurs footballeurs et non une représentation à l'échelle.

Le dispositif selon l'invention ne se limite pas uniquement au mode de réalisation décrit en lien avec les figures. En particulier, les formes et dimensions peuvent être adaptés aux besoins sans sortir du cadre de cette invention définie par les revendications ci-après.

Un dispositif selon l'invention permet de manière ludique et originale d'affiner sa technique de footballeur et d'accélérer une reprise du football après un arrêt pour blessure.

Un dispositif selon le mode de réalisation des figures permet de faire rebondir le ballon sur l'un des panneaux de frappe, de faire passer le ballon à travers le dispositif, voir même de se servir du dispositif comme un plot de contournement, permettant de travailler le dribble. Un dispositif selon le mode de réalisation des figures est donc un système multifonction qui permet de travailler tous les aspects du jeu.

## Revendications

1. Dispositif (10, 100, 200, 300, 400, 500) modulaire d'entrainement et/ou de rééducation pour footballeur (80) comprenant :
- une pluralité de panneaux (20, 30, 40, 50, 60, 70) reliés les uns aux autres de manière à former un solide creux parallélépipédique,
- au moins une ouverture ménagée dans au moins un panneau de ladite pluralité de panneaux, dit panneau de manutention (20, 30), formant une poignée de préhension du dispositif modulaire permettant sa saisie et son déplacement,
- quatre panneaux pleins de ladite pluralité de panneaux, dit panneaux de frappe (40, 50, 60, 70), formant chacun une surface de renvoi contre laquelle un footballeur (80) peut enchainer des frappes de balle, lesdits quatre panneaux de frappe (40, 50, 60, 70) étant adjacents les uns aux autres de manière à former quatre surfaces de renvoi pour quatre footballeurs s'exerçant simultanément.

2. Dispositif selon la revendication 1, **caractérisé en ce que** chaque panneau de frappe (40, 50, 60, 70) comprend une paroi intérieure sur laquelle est fixé au moins un renfort (62, 72) destiné à rigidifier ledit panneau.

3. Dispositif selon l'une des revendications 1 ou 2, **caractérisé en ce qu'**il comprend deux panneaux de manutention (20, 30) agencés en regard l'un de l'autre et comprenant chacun une ouverture formant une poignée de préhension du dispositif modulaire.

4. Dispositif selon la revendication 3, **caractérisé en ce que** ladite ouverture de chaque panneau de manutention (20, 30) est circulaire, centrée sur ledit panneau et présente un diamètre supérieur au diamètre d'un ballon (82) de football de manière à ce qu'un footballeur (80) puisse utiliser cette ouverture comme une cible à atteindre.

5. Dispositif selon l'une des revendications 1 à 4, **caractérisé en ce que** chaque panneau (20, 30, 40, 50, 60, 70) de ladite pluralité de panneaux est carré de manière à former un cube.

6. Dispositif selon l'une des revendications 1 à 5, **caractérisé en ce qu'**il comprend en outre des moyens de liaison (92, 94, 96, 98 ; 22, 24, 26, 28) amovible du dispositif à un autre dispositif identique pour pouvoir assembler entre eux ces dispositifs de manière à former au moins une surface de renvoi de plus grande dimension.

7. Dispositif selon la revendication 6, **caractérisé en ce que** lesdits moyens de liaison amovible comprennent au moins une mortaise (22, 24, 26, 28) ménagée dans un panneau (20) de ladite pluralité de panneaux et un tenon (92, 94, 96, 98) configuré pour pouvoir s'étendre en partie dans ladite mortaise de ce panneau et dont la partie émergente est destinée à venir se loger dans la mortaise d'un panneau du dispositif à assembler.

8. Dispositif selon la revendication 7, **caractérisé en ce que** chaque panneau (20, 30, 40, 50, 60, 70) de ladite pluralité de panneaux comprend une pluralité de mortaises associées à une pluralité de tenons de manière à permettre un assemblage du dispositif avec un autre dispositif sur chacune de ses faces.

9. Dispositif selon la revendication 8, **caractérisé en ce que** chaque panneau (20, 30, 40, 50, 60, 70) de ladite pluralité de panneaux comprend quatre mortaises régulièrement réparties à la périphérie dudit panneau.

## Patentansprüche

1. Modulares Trainings- und/oder Rehabilitationsgerät (10, 100, 200, 300, 400, 500) für Fußballspieler (80), welches umfasst:
- mehrere Platten (20, 30, 40, 50, 60, 70), die miteinander verbunden sind, um einen parallelepipedischen Hohlkörper auszubilden,
- mindestens eine Öffnung in mindestens einer Platte der mehreren Platten, die als Handhabungsplatte (20, 30) bezeichnet wird und einen Griff zum Greifen und Bewegen des modularen Geräts bildet,
- vier massive Platten der mehreren Platten, die so genannten Schussplatten (40, 50, 60, 70), die jeweils eine Ablenkfläche bilden, gegen die ein Fußballspieler (80) Ballschüsse aneinanderreihen kann, worin die vier Schussplatten (40, 50, 60, 70) aneinandergrenzen, um vier Ablenkflächen für vier gleichzeitig trainierende Fußballspieler zu bilden.

2. Gerät nach Anspruch 1, **dadurch gekennzeichnet, dass** jede Schussplatte (40, 50, 60, 70) eine Innenwand aufweist, an der mindestens eine Verstärkung (62, 72) zur Versteifung der Platte befestigt ist.

3. Gerät nach einem der Ansprüche 1 oder 2, **dadurch gekennzeichnet, dass** dieses zwei Handhabungsplatten (20, 30) umfasst, die einander abgewandt angeordnet sind und jeweils eine Öffnung aufweisen, die einen Griff zum Ergreifen der modularen Geräts bildet.

4. Gerät nach Anspruch 3, **dadurch gekennzeichnet, dass** die Öffnung jeder Handhabungsplatte (20, 30) kreisförmig ist, auf der Platte zentriert ist und einen Durchmesser aufweist, der größer ist als der Durchmesser eines Fußballs (82), so dass ein Fußballspieler (80) diese Öffnung als Schussziel verwenden kann.

5. Gerät nach einem der Ansprüche 1 bis 4, **dadurch gekennzeichnet, dass** jede Platte (20, 30, 40, 50, 60, 70) der mehreren Platten quadratisch ist, so dass sie einen Würfel bildet.

6. Gerät nach einem der Ansprüche 1 bis 5, **dadurch gekennzeichnet, dass** sie ferner Mittel (92, 94, 96, 98; 22, 24, 26, 28) zum lösbaren Verbinden des Geräts mit einem anderen identischen Gerät umfasst, so dass diese Geräte miteinander verbunden werden können, um mindestens eine größere Rücklauffläche auszubilden.

7. Gerät nach Anspruch 6, **dadurch gekennzeichnet, dass** die abnehmbaren Verbindungsmittel mindestens eine Aussparung (22, 24, 26, 28), die in einer Platte (20) der mehreren Platten vorgesehen ist, und einen Zapfen (92, 94, 96, 98) umfassen, der ausgestaltet ist, sich teilweise in die Aussparung dieser Platte zu erstrecken und dessen austretender Teil dazu bestimmt ist, in der Aussparung einer Platte des zusammenzufügenden Geräts aufgenommen zu werden.

8. Gerät nach Anspruch 7, **dadurch gekennzeichnet, dass** jede Platte (20, 30, 40, 50, 60, 70) der mehreren Platten mehrere Aussparungen aufweist, die mit mehreren Zapfen verbunden sind, um den Zusammenbau des Geräts mit einem anderen Gerät auf jeder ihrer Seiten zu ermöglichen.

9. Gerät nach Anspruch 8, **dadurch gekennzeichnet, dass** jede Platte (20, 30, 40, 50, 60, 70) der mehreren Platten vier gleichmäßig über den Umfang der Platte verteilte Aussparungen aufweist.

## Claims

1. Modular training and/or rehabilitation device (10, 100, 200, 300, 400, 500) for soccer players (80) comprising :
- a plurality of panels (20, 30, 40, 50, 60, 70) interconnected to form a parallelepipedic hollow solid,
- at least one opening in at least one panel of said plurality of panels, known as the handling panel (20, 30), forming a handle for gripping and moving the modular device,
- four solid panels of said plurality of panels, so-called kicking panels (40, 50, 60, 70), each forming a deflection surface against which a footballer (80) can string together ball strikes, said four kicking panels (40, 50, 60, 70) being adjacent to one another so as to form four deflection surfaces for four footballers practising simultaneously.

2. Device according to claim 1, **characterized in that** each impact panel (40, 50, 60, 70) comprises an inner wall to which at least one reinforcement (62, 72) is fixed to stiffen said panel.

3. Device according to one of claims 1 or 2, **characterized in that** it comprises two handling panels (20, 30) arranged opposite one another and each comprising an opening forming a handle for gripping the modular device.

4. Device according to claim 3, **characterized in that** said opening of each handling panel (20, 30) is circular, centered on said panel and has a diameter greater than the diameter of a soccer ball (82) so that a soccer player (80) can use this opening as a target to hit.

5. Device according to one of claims 1 to 4, **characterized in that** each panel (20, 30, 40, 50, 60, 70) of said plurality of panels is square so as to form a cube.

6. Device according to one of claims 1 to 5, **characterized in that** it further comprises means (92, 94, 96, 98; 22, 24, 26, 28) for releasably connecting the device to another identical device, so that these devices can be joined together to form at least one larger return surface.

7. Device according to claim 6, **characterized in that** said removable connection means comprise at least one mortise (22, 24, 26, 28) provided in a panel (20) of said plurality of panels and a tenon (92, 94, 96, 98) configured so as to be able to extend in part into said mortise of this panel and the emerging part of which is intended to be housed in the mortise of a panel of the device to be assembled.

8. Device according to claim 7, **characterized in that** each panel (20, 30, 40, 50, 60, 70) of said plurality of panels comprises a plurality of mortises associated with a plurality of tenons so as to allow assembly of the device with another device on each of its faces.

9. Device according to claim 8, **characterized in that** each panel (20, 30, 40, 50, 60, 70) of said plurality of panels comprises four mortises evenly distributed around the periphery of said panel.
